# EUROPÄISCHE PATENTSCHRIFT

(11) **EP 1 768 770 B1**
(45) Veröffentlichungstag und Bekanntmachung des Hinweises auf die Patenterteilung: **24.09.2008**
(21) Anmeldenummer: 05752464.7
(22) Anmeldetag: 24.06.2005
(51) Int. Cl.: B01F 7/00, B01F 3/12, D21B 1/34

(54) **VERFAHREN ZUM MISCHEN, VORRICHTUNG HIERZU UND DEREN VERWENDUNG**
METHOD FOR MIXING, DEVICE FOR THE SAME AND USE THEREOF
PROCEDE POUR MELANGER, DISPOSITIF A CET EFFET ET UTILISATION DUDIT DISPOSITIF

(30) Priorität: 21.07.2004 AT 12452004
(43) Veröffentlichungstag der Anmeldung: 04.04.2007
(73) Patentinhaber: Lenzing Technik GmbH, 4860 Lenzing (AT)
(72) Erfinder: CUPAK, Berndt, A-4850 Puchkirchen am Trattberg (AT); ORTNER, Anton, A-4840 Vöcklabruck (AT); GRÖSTLINGER, Johann, A-4905 Thomasroith (AT); KROTSCHECK, Andreas, A-4860 Lenzing (AT)
(74) Vertreter: Kopecky, Helmut
(86) Internationale Anmeldenummer: PCT/AT2005/000229
(87) Internationale Veröffentlichungsnummer: WO 2006/007609

(56) Entgegenhaltungen:
- US-A- 2 402 905
- US-A- 2 448 042
- US-A- 4 205 919
- US-A1- 2003 072 216

## Beschreibung

Die Erfindung betrifft ein Verfahren zum kontinuierlichen Durchmischen und/oder Fluidisieren einer Suspension oder einer Pulpe und/oder zum Einmischen von gasförmigen und/oder flüssigen Medien in eine Suspension bzw. eine Pulpe, insbesondere in eine Suspension aus einem faserartigen Stoff mit Fluiden, wobei die Suspension bzw. Pulpe in einem Rotationsmischer über den Umfang des Rotationsmischers unterschiedlich großen Scherkräften ausgesetzt wird, sowie eine Vorrichtung zur Durchführung des Verfahrens und weiters eine Verwendung der Vorrichtung.

Um Suspensionen aus einem zähflüssigen Zustand in einen leicht fließfähigen sozusagen dünnflüssigen Zustand zu bringen, ist ein Durchmischen erforderlich, insbesondere für Suspensionen aus Zellstoff und Wasser. Erst wenn dieser leicht fließfähige Zustand - auch fluidisierter Zustand genannt - der Suspension erzielt ist, kann die Suspension gut durchmischt werden und weiters mit Medien versetzt werden, die beispielsweise Chemikalien sind, die mit der Suspension eine Reaktion eingehen bzw. die sich gegenüber der Suspension inert verhalten, wie beispielsweise ein Farbstoff etc.

Zu diesem Zweck ist es bekannt, Zellstoff zwischen einer sich drehenden Rotorscheibe mit strahlenartig angeordneten Radialrippen und einer stillstehenden Statorscheibe mit Rippen zu fluidisieren. Die Fluidisierung erfolgt ausschließlich in der sich einstellenden radialen Strömung von Innen nach Außen und ist nach Erreichen des Außenumfangs der Rotorscheibe beendet. Hierdurch lässt sich nur eine kurzzeitige Fluidisierung erzielen, zumal für länger auftretende Fluidsierungen die Rotor- und Statorscheibe extrem große Durchmesser annehmen müssten. Dies würde wiederum extrem hohe Umfangsgeschwindigkeiten und aufwendige Konstruktionen ergeben.

Beispielsweise ist aus der US 2,448,042 ein Verfahren zum kontinuierlichen Durchmischen und/oder Fluidisieren einer Suspension oder einer Pulpe und/oder zum Einmischen von gasförmigen und/oder flüssigen Medien mittels eines Roatationsmischers in eines Suspension bzw. eine Pulpe, insbesondere in eine Suspension aus einem faserartigen Stoff mit Fluiden, wobei die Suspension bzw. die Pulpe vom Eintritt bis zum Austritt des Rotationsmischers zusätzlich entlang seiner Länge bzw. Längsachse bewegt wird, wobei die Suspension bzw. Pulpe in dem Rotationsmischer über den Umfang des Rotationsmischers unterschiedlich großen Scherkräften ausgesetzt wird. Eine Vorrichtung zur Durchführung des Verfahrens zum kontinuierlichen Durchmischen und/oder Fluidisieren einer Suspension oder einer Pulpe und/oder zum Einmischen von gasförmigen und/oder flüssigen Medien mittels eines Roatationsmischers in eines Suspension bzw. eine Pulpe, insbesondere in eine Suspension aus einem faserartigen Stoff mit Fluiden, umfasst einen Stator, und einen an dem Stator um seine Achse drehbar gelagerten Rotor, wobei die Achse des rotors zur Achse des Stators versetzt angeordnet ist, sowie mit einer Ein- und Austrittsöffnung für die Suspension bzw. Pulpe, wobei die Eintrittsöffnung zur Austrittsöffnung in Richtung der als Längsachse ausgebildeten Stators distanziert angeordnet ist.

Aus der US 2,402,905 ist ebenfalls ein Verfahren und eine Vorrichtung zum Durchmischen einer Suspension oder Pulpe bekannt. Auch hier ist ein Rührwerk exzentrisch gelagert in einer äußeren Kammer vorgesehen, wobei das Rührwerk Öffnungen aufweist, welche die äußere Kammer mit einer inneren Kammer des Rührwerks verbinden. Das Rührwerk weist Schaufeln auf, die sich in die innere und äußere Kammer erstrecken.

Das Dokument US 4,205,919 zeigt ein Verfahren zur Erzeugung eines kontinuierlichen Materialstroms, in dem wenigstens ein Bestandteil aus einem kleinkörnigen Material besteht. Die kleinkörnigen Materialbestandteile werden in ein rohrförmiges Gehäuse eingespeist, das einen skelettförmigen Rotor enthält der relativ zum Gehäuse umläuft und dabei ein Umwälzen sowie eine Transportbewegung des Materials längs des rohrförmigen Gehäuses bewirkt, wodurch ein kontinuierlicher Materialstrom erzeugt wird.

Die US 2003 072216 A1 zeigt ein zylindrisches Mischgefäß, in welchem eine rotierende Welle mit daran ausgebildeten Schaufeln angeordnet ist. An einer Innenwandung des Mischgefäßes sind ebenfalls Schaufeln ausgebildet, wobei die Schaufeln an der Welle und diejenigen an der Innenwandung eine bestimmte, feste Länge aufweisen und nicht miteinander in Kontakt kommen.

Verfahren und Einrichtungen zum Fluidisieren sind weiters aus der EP 0 664 150 A1 und der US 5,813,758 A bekannt. Beide Dokumente weisen Einrichtungen auf, bei denen in einem Stator zentrisch ein Rotor angeordnet ist, der mit Mitnehmern ausgestattet ist, die eine Fluidisierung einer Suspension bzw. ein Einmischen eines Gases in eine Pulpe ermöglichen. Die Suspension bzw. die Pulpe durchströmt hierbei sehr enge Spalte zwischen Stator und Rotor, wobei die Spalte parallel zur Rotorachse oder geneigt hierzu bzw. radial gerichtet sind. Auch gemäß diesen Dokumenten gelingt es nicht, eine Suspension bzw. Pulpe über einen längeren Zeitraum dünnflüssig zwecks Einmischen von Gasen oder flüssigen Medien zu halten. Gemäß der US 5,813,758 A ergeben sich durch die größtenteils radiale Verbringung der Suspension vom zentrischen Zulauf bis zum Auslauf ebenfalls extrem große Vorrichtungen mit den daraus resultierenden Nachteilen hoher Umfangsgeschwindigkeiten.

Ein Verfahren der eingangs beschriebenen Art ist aus der US 5,575,559 A bekannt, bei dem der Durchfluss einer Suspension bzw. Pulpe senkrecht zur Achse des Rotationsmischers erfolgt. Dies bedingt - soll ein Durchmischen über einen längeren Zeitraum stattfinden - einen großen Durchmesser des Rotationsmischers, was aus Gründen des Platzbedarfes und hoher Umfangsgeschwindigkeiten nachteilig ist.

Aus der AT 372 992 B ist ein Rotationsmischer für Suspensionen bzw. Pulpen bekannt, bei dem ein Rotor in einem Stator zentrisch angeordnet ist, wobei in einem Spalt zwischen einem im Querschnitt mehreckigen Rotor und Stator rippenartige Vorsprünge vorgesehen sind. Hierdurch wird ein Pulsieren einer auf die Suspension wirkende Scherkraft erreicht, wobei diese pulsierende Scherkraft jedoch über den Umfang gleichmäßig verteilt auftritt.

Die Erfindung bezweckt die Vermeidung dieser Nachteile und Schwierigkeiten und stellt sich die Aufgabe, ein Verfahren der eingangs beschriebenen Art und eine Vorrichtung zum optimalen kontinuierlichen Durchmischen und/oder Fluidisieren einer Suspension oder einer Pulpe und/oder zum Einmischen von gasförmigen und/oder flüssigen Medien in eine Suspension bzw. eine Pulpe zu schaffen, mit welcher es möglich ist, mit geringem Aufwand, den Einmischvorgang bzw. das Durchmischen effizient und ggf. über einen längeren Zeitraum zu bewerkstelligen. Insbesondere sollen hierbei übergroße Abmessungen der hierzu dienenden Vorrichtung bzw. unzulässig hohe Umfangsgeschwindigkeiten vermieden werden.

Diese Aufgabe der Erfindung wird bei einem Verfahren der eingangs beschriebenen Art dadurch gelöst, dass die Suspension bzw. die Pulpe vom Eintritt bis zum Austritt des Rotationsmischers zusätzlich entlang seiner Länge bzw. Längsachse bewegt wird.

Für den Fall, dass die Hauptreaktion mit einer zugemischten Chemikalie innerhalb des Rotationsmischers stattfindet, erfolgt die Bemessung der Verweilzeit der Suspension und damit die Reaktionszeit dadurch, dass das Volumen des Rotationsmischers, insbesondere dessen Länge, dementsprechend gestaltet wird.

Selbstverständlich ist es auch möglich in die Suspension ein gasförmiges oder flüssiges Medium einzubringen, wie beispielsweise Sauerstoff, mit dem eine Hauptreaktion erst außerhalb des Rotationsmischers stattfindet, wobei durch Bemessung des Volumens des Rotationsmischers, insbesondere dessen Länge, die Verweilzeit der Suspension so bestimmt wird, dass eine Hauptreaktion außerhalb des Rotationsmischers stattfindet.

Weiters ist es möglich in die Suspension ein inertes gasförmiges oder flüssiges Medium einzuleiten, wie beispielsweise einen Farbstoff mit dem keine chemische Reaktion erfolgt.

Das erfindungsgemäße Verfahren lässt eine breite Anwendung zu, insbesondere für Zellstoffsuspensionen mit einer Stoffdichte zwischen 4 und 20%, insbesondere zwischen 8 und 15%.

Eine Vorrichtung zum Durchmischen einer Suspension oder Pulpe und/oder zum Einmischen von gasförmigen und/oder flüssigen Medien in eine Suspension oder Pulpe, insbesondere in eine Suspension aus einem faserartigen Stoff mit Fluiden, mit einem Stator und einem am Stator um seine Achse drehbar gelagerten Rotor, wobei die Achse des Rotors zur Achse des Stators versetzt angeordnet ist, sowie mit einer Ein- und Austrittsöffnung für die Suspension bzw. die Pulpe, ist **dadurch gekennzeichnet, dass** die Eintrittsöffnung zur Austrittsöffnung in Richtung der als Längsachse ausgebildeten Achse des Stators distanziert angeordnet ist.

Vorzugsweise ist die Längsachse des Rotors parallel zur Längsachse des Stators angeordnet.

Eine bevorzugte Ausführungsform ist **dadurch gekennzeichnet, dass** eine Exzentrizität zwischen der Längsachse des Stators und der Längsachse des Rotors im Bereich von 1/200 bis 1/2 des Innendurchmessers der Trommel des Stators liegt.

Weiters ist es vorteilhaft, wenn das Verhältnis des Außendurchmessers des Rotors zum Innendurchmesser der Trommel des Stators im Bereich von 1:1,1 bis 1:5 liegt, wobei zweckmäßig die Höhe der Strömungsbrecher im Bereich zwischen 1/50 bis 1/1,4 des Außendurchmessers des Rotors liegt.

Eine weitere bevorzugte Variante ist **dadurch gekennzeichnet, dass** die Breite der Strömungsbrecher im Bereich zwischen 1/100 bis 10/1 deren Höhe liegt.

Vorzugsweise sind am Stator sich im Wesentlichen quer zur Umfangsrichtung erstreckende Strömungsbrecher und am Rotor sich im Wesentlichen quer zur Umfangsrichtung erstreckende Mitnehmer vorgesehen, wobei vorteilhaft sich die Strömungsbrecher und/oder die Mitnehmer durchgehend über die Länge des Rotationsmischers von der Eintrittsöffnung bis zur Austrittsöffnung erstrecken.

Gemäß einer bevorzugten Ausführungsform erstrecken sich zumindest einige Strömungsbrecher und/oder Mitnehmer nur über Teilbereiche der Länge des Rotationsmischers und sind vorzugsweise in Umfangsrichtung versetzt zueinander angeordnet.

Der Eintrittsstutzen und/oder der Austrittsstutzen kann (können) radial zur Längsachse des Stators oder auch in Richtung der Längsachse des Stators ausgerichtet sein. Erfolgt eine Zumischung eines Mediums, so mündet eine Zuleitung für das Medium in den Stator im Bereich des Eintrittsstutzens bzw. werden mehrere Medieneintrittsstutzen über die Länge des Mischers verteilt angeordnet.

Gemäß einer bevorzugten Variante ist zwischen den Strömungsbrechern des Stators und den Mitnehmern des Rotors ein Spalt in radialer Richtung vorgesehen, der an seiner engsten Stelle im Bereich von 0,02 bis 80 und an seiner weitesten Stelle von 1 bis 90 jeweils in Prozent des Innendurchmessers des Stators liegt.

Eine Verwendung der erfindungsgemäßen Vorrichtung ist insbesondere für die Zellstoffindustrie von Vorteil, wie zum Herstellen von Mehrphasengemischen hauptsächlich bestehend aus einer Suspension von Zellstoff, Wasser und Chemikalien (in flüssigem, gasförmigem oder festem Aggregatzustand oder zum Herstellen eines Mehrphasengemisches aus Altpapier und Wasser.

Die Erfindung ist nachstehend anhand eines in der Zeichnung dargestellten Ausführungsbeispiels näher erläutert, worin Fig. 1 eine Ansicht eines Rotationsmischers zeigt. Fig. 2 stellt einen gemäß der Linie II-II der Fig. 1 geführten Schnitt dar.

In einer im wesentlichen zylindrisch gestalteten Trommel 1, die als Stator 2 eines Rotationsmischers dient, ist ein um seine Längsachse 3 drehbar gelagerter Rotor 4 vorgesehen, dessen Lager 5 an die Trommel 1 stirnseitig verschließenden Wänden 6 angeordnet sind. Eine Antriebswelle 7 des Rotors 4 erstreckt sich über ein Lager 5 hinaus und ist mittels eines Motors 8 antreibbar. Der Rotor 4 kann auch als einseitig, fliegend gelagerte Einheit ausgeführt werden.

An der zylindrischen Trommel 1 des Stators 2 sind in Richtung der Längsachse 9 des Stators 2 im Abstand 10 voneinander ein Eintrittsstutzen 11 für eine Suspension bzw. Pulpe und ein Austrittstutzen 12 für diese vorgesehen. Im Bereich des Eintrittsstutzens 11 mündet in das Innere des Stators 2, falls gewünscht, eine Zuleitung 13 für ein zuzumischendes Medium, beispielsweise ein Gas oder eine Flüssigkeit.

Die Ein- bzw. Austrittsöffnungen 11', 12' für die Suspension bzw. Pulpe und Chemikalien 4 sind entweder radial am Stator 2 oder parallel zur Längsachse 3 des Rotors 4 angeordnet.

An der Innenseite 14 der Trommel 1 des Stators 2 sind sich im Wesentlichen quer zur Umfangsrichtung der Trommel 1 erstreckende Strömungsbrecher 15 angeordnet. Der Rotor 4 weist wiederum sich im Wesentlichen quer zur Umfangsrichtung erstreckende Mitnehmer 16 auf.

Die Achse 3 des Rotors 4 ist gegenüber der Achse 9 des Stators 2 um das Maß e exzentrisch angeordnet. Bei Drehung des Rotors 4 wird hierdurch zwischen dem Flugkreis der Mitnehmer 16 und den Strömungsbrechern 15 ein Spalt gebildet, der an seiner engsten Stelle 17 eine Dicke von 0,02 bis 80 und an seiner weitesten Stelle 18 eine Dicke von 1 bis 90, jeweils in Prozent des Innendurchmessers D des Stators aufweist.

Sowohl die Strömungsbrecher 15 als auch die Mitnehmer 16 müssen sich nicht über die gesamte Länge 19 des Rotationsmischers, d.h. dessen Trommel 1, in einem Stück durchgehend erstrecken; sie können aus mehreren hintereinander liegenden Teilen gebildet sein, die ggf. auch in Umfangsrichtung des Rotors 4 bzw. in Umfangsrichtung des Stators 2 zueinander versetzt angeordnet sind.

Die Breite B der Strömungsbrecher 15 liegt vorteilhaft im Bereich zwischen 1/100 bis 10/1 deren Höhe H.

Die Anzahl und Geometrie der Strömungsbrecher bzw. Mitnehmer am Rotor bzw. Stator ist frei wählbar.

Für eine gute Einmischung, insbesondere eines Gases in eine Suspension von Zellstoff und Wasser, hat es sich als zweckmäßig erwiesen, wenn das Verhältnis des Außendurchmessers d des Rotors 4 zum Innendurchmesser D der Trommel 1 des Stators 2 im Bereich von 1:1,1 bis 1:5 liegt, wobei vorteilhaft die Höhe H der Strömungsbrecher 15 im Bereich zwischen 1/50 bis 1/1,4 des Außendurchmessers d des Rotors 4 liegt.

Die Mitnehmer 16 und Strömungsbrecher 15 können in frei wählbarer Anzahl unterschiedlicher Ausführung vorgesehen sein. Die Funktion des Rotationsmischers ist weitgehend unabhängig von der in der Fig. 2 dargestellten Lage und Anzahl an Mitnehmern 16 und Strömungsbrechern 15, der Geometrieverhältnisse von Rotor 4 und Stator 2, Anordnung und Anzahl an Ein- und Austritts stutzen 11, 12 für Medien, der Mischerlänge 19 sowie der Größe der Exzentrizität zwischen Rotorachse und Statorachse gegeben.

Charakteristisch für die Erfindung ist die exzentrische Anordnung des Rotors 4 und die axiale Strömung der Suspension bzw. der Pulpe.

Hierdurch wird die Suspension bzw. Pulpe zwischen den Mitnehmern 16 am Rotor 4 und den Strömungsbrechern 15 am Stator 2 aufgrund der hohen Umfangsgeschwindigkeit und der sich infolge der Rotation ergebenden, unterschiedlich engen Querschnitte variierend hohen Scherkräften ausgesetzt, wodurch die Suspension bzw. Pulpe sehr rasch in einen Zustand übergeht, in welchem sie sich strömungstechnisch wie Wasser verhält und somit pumpbar wird bzw. das effiziente Einmischen von Fluiden, insbesondere von Gasen, ermöglicht wird.

Vorteilhaft ist beim erfindungsgemäßen Mischprinzip nicht nur das rasche Erreichen dieses oben beschriebenen Zustandes, sondern weiters das Aufrechterhalten dieses fluidisierten Zustandes über eine mittels des Mischervolumens bzw. der Mischerlänge beliebig wählbare Zeitdauer. Herkömmliche Mischer erreichen Verweilzeiten im fluidisierten Zustand von nur wenigen Zehntelsekunden.

Eine weitere Charakteristik ist die sehr effiziente Einmischung, d.h. speziell bei der Einmischung von Gasen wird eine sehr homogene, feinporige Dispersion erzielt, welche die gasförmigen Chemikalien fein verteilt direkt an die Fasern der Suspension bringt und dort die Reaktion mit dem Faserstoff ermöglicht.

Eine spezielle Anwendung des Rotationsmischers ist primär für Fasersuspensionen gegeben, z.B. Zellstoff mit einer Stoffdichte von 4 bis 20% mit anderen Fluiden (Bleichchemikalien), z.B. H2O2, ClO2, NaOH, O3, O2, Cl, N etc, sowie weiters für stofftransportlimitierte Reaktionen zur Erzeugung von Viskosen bzw. Maischen durch Einmischen von Lösungsmitteln bzw. Aushärtesubstanzen.

Nachfolgend sind spezielle Anwendungen beschrieben:

### Ozonbleichstufe:

Zellstoff wird über eine Mittelkonsistenzpumpe unter einem Druck von 1 bis 20 barü zum Rotationsmischer gefördert. Im Bereich des Stoffeintritts wird auch das Ozongas in den Rotationsmischer zudosiert. Im Rotationsmischer wird der Zellstoff sehr rasch fluidisiert und gleichzeitig das Ozongas sehr homogen und feinporig in die Zellstoffsuspension eingemischt. Die Hauptreaktion findet im fluidisierten Zustand statt, wobei das Ozongas in Form von kleinen Bläschen direkt an die Faser gelangt und dort die Bleichreaktion erfolgt. Infolge der deutlich längeren Verweilzeiten wird bereits im Rotationsmischer eine wesentlich bessere Reaktion erreicht. Aufgrund der effizienteren Einmischung des Ozongases und der Erzeugung einer sehr homogenen und feinporigen Dispersion ist auch die chemische Reaktion nach dem Rotationsmischer effizienter als bei herkömmlichen Mischprinzipien. D.h. bei geringeren Ozoneinsätzen wird ein höherer Ozonumsatz erreicht. Abschließend wird das großteils abreagierte Ozongas über einen Entgasungsbehälter von der Zellstoffsuspension separiert.

### Sauerstoffbleiche:

Zellstoff wird mit einem Druck von 3 bis 20 barü zum Rotationsmischer gefördert. Im Bereich des Stoffeintritts wird auch das Sauerstoffgas in den Rotationsmischer zudosiert. Im Rotationsmischer wird der Zellstoff sehr rasch fluidisiert und gleichzeitig das Sauerstoffgas sehr homogen und feinporig in die Zellstoffsuspension eingemischt. Die Hauptreaktion findet im anschließenden Reaktor mit einer relativ langen Verweildauer von bis zu zwei Stunden statt. Aufgrund der effizienteren Einmischung des Sauerstoffgases und der Erzeugung einer sehr homogenen und feinporigen Dispersion wird bei gleichbleibender Verweilzeit im Reaktor eine höhere Delignifizierungsrate als bei bisherigen Mischprinzipien erzielt.

### Einmischen von flüssigen Bleichkomponenten:

Das Mischprinzip eignet sich auch hervorragend zur Einmischung von flüssigen Chemikalien, wie z.B. Chloridoxid oder Wasserstoffperoxid in eine mittelkonsistente Zellstoffsuspension. Bei diesen Anwendungen kann zur Reduktion des Stromverbrauchs eine kürzere Mischerlänge gewählt werden, da hierbei in erster Linie die effiziente Einmischung und nicht die erhöhte Verweilzeit im fluidisierten Zustand zum Tragen kommt.

## Patentansprüche

1. Verfahren zum kontinuierlichen Durchmischen und/oder Fluidisieren einer Suspension oder einer Pulpe und/oder zum Einmischen von gasförmigen und/oder flüssigen Medien mittels eines Rotationsmischers in eine Suspension bzw. eine Pulpe, insbesondere in eine Suspension aus einem faserartigen Stoff mit Fluiden, wobei die Suspension bzw. die Pulpe vom Eintritt bis zum Austritt des Rotationsmischers zusätzlich entlang seiner Länge (19) bzw. Längsachse bewegt wird, wobei die Suspension bzw. Pulpe in dem Rotationsmischer über den Umfang des Rotationsmischers unterschiedlich großen Scherkräften ausgesetzt wird, **dadurch** gekenzeichnet, dass die Strömung der Suspension bzw. Pulpe in Umfangsrichtung am Stator (2) mittels sich im Wesentlichen quer zur Umfangsrichtung erstreckenden Strömungsbrechern (15) gebrochen wird infolge über den Umfang unterschiedlich großer Spalte (17, 18) zwischen am Rotor (4) angeordneten und sich im Wesentlichen quer zur Umfangsrichtung erstreckenden Mitnehmern (16) und den Strömungsbrechern (15).

2. Verfahren nach Anspruch 1, **dadurch gekennzeichnet, dass** in eine Suspension aus einem faserartigen Stoff mit Fluiden eine gasförmige oder flüssige Chemikalie, wie beispielsweise Ozongas, zugemischt wird und durch Bemessung des Volumens des Rotationsmischers, insbesondere dessen Länge (19), die Verweilzeit der Suspension und damit die Reaktionszeit so bestimmt wird, dass eine Hauptreaktion mit der Chemikalie innerhalb des Rotationsmischers stattfindet.

3. Verfahren nach Anspruch 1 oder 2, **dadurch gekennzeichnet, dass** in eine Suspension aus einem faserartigen Stoff mit Fluiden ein gasförmiges oder flüssiges Medium, wie beispielsweise Sauerstoff, zugemischt wird, wobei durch Bemessung des Volumens des Rotationsmischers, insbesondere dessen Länge (19), die Verweilzeit der Suspension so bestimmt wird, dass eine Hauptreaktion außerhalb des Rotationsmischers stattfindet.

4. Verfahren nach Anspruch 1, 2 oder 3, **dadurch gekennzeichnet, dass** in eine Suspension aus einem faserartigen Stoff mit Fluiden ein zur Suspension inertes gasförmiges oder flüssiges Medium, wie beispielsweise Farbstoff, zugemischt wird.

5. Verfahren nach Anspruch 1 bis 4, **dadurch gekennzeichnet, dass** eine Zellstoffsuspension mit einer Stoffdichte von 4 bis 20%, insbesondere von 8 bis 15%, mit gasförmigen und/oder flüssigen Chemikalien vermischt wird.

6. Vorrichtung zum Durchmischen einer Suspension oder Pulpe und/oder zum Einmischen von gasförmigen und/oder flüssigen Medien in eine Suspension oder Pulpe, insbesondere in eine Suspension aus einem faserartigen Stoff mit Fluiden, ausgebildet als Rotationsmischer mit einem Stator (2) und einem am Stator um seine Achse (3) drehbar gelagerten Rotor (4), wobei die Achse (3) des Rotors (4) zur Achse (9) des Stators (2) versetzt angeordnet ist, sowie mit einer Ein- und Austrittsöffnung (11', 12') für die Suspension bzw. die Pulpe, und wobei die Eintrittsöffnung (11°) zur Austrittsöffnung (12') in Richtung der als Längsachse (9) ausgebildeten Achse des Stators (2) distanziert angeordnet ist, **dadurch gekennzeichnet, dass**
am Stator (2) sich im Wesentlichen quer zur Umfangsrichtung erstreckende Strömungsbrecher (15) und am Rotor (4) sich im Wesentlichen quer zur Umfangsrichtung erstreckende Mitnehmer (16) vorgesehen sind.

7. Vorrichtung nach Anspruch 6, **dadurch gekennzeichnet, dass** die Längsachse (3) des Rotors (4) parallel zur Längsachse (9) des Stators (2) angeordnet ist.

8. Vorrichtung nach Anspruch 7, **dadurch gekennzeichnet, dass** eine Exzentrizität (e) zwischen der Längsachse (9) des Stators (2) und der Längsachse (3) des Rotors (4) im Bereich von 1/200 bis 1/2 des Innendurchmessers (D) der Trommel (1) des Stators (2) liegt.

9. Vorrichtung nach einem oder mehreren der Ansprüche 6 bis 8, **dadurch gekennzeichnet, dass** das Verhältnis des Außendurchmessers (d) des Rotors (4) zum Innendurchmesser (D) der Trommel (1) des Stators (2) im Bereich von 1:1,1 bis 1:5 liegt.

10. Vorrichtung nach einem oder mehreren der Ansprüche 6 bis 9, **dadurch gekennzeichnet, dass** die Höhe (H) der Strömungsbrecher (15) im Bereich zwischen 1/50 bis 1/1,4 des Außendurchmessers (d) des Rotors (4) liegt.

11. Vorrichtung nach einem oder mehreren der Ansprüche 6 bis 10, **dadurch gekennzeichnet, dass** die Breite (B) der Strömungsbrecher (15) im Bereich zwischen 1/100 bis 10/1 deren Höhe (H) liegt.

12. Vorrichtung nach einem oder mehreren der Ansprüche 6 bis 11, **dadurch gekennzeichnet, dass** sich die Strömungsbrecher (15) und/oder die Mitnehmer (16) durchgehend über die Länge (19) des Rotationsmischers von der Eintrittsöffnung (14) bis zur Austrittsöffnung (15) erstrecken.

13. Vorrichtung nach einem oder mehreren der Ansprüche 6 bis 12, **dadurch gekennzeichnet, dass** zumindest einige Strömungsbrecher (15) und/oder Mitnehmer (16) sich nur über Teilbereiche der Länge (19) des Rotationsmischers erstrecken und vorzugsweise in Umfangsrichtung versetzt zueinander angeordnet sind.

14. Vorrichtung nach einem oder mehreren der Ansprüche 6 bis 13, **dadurch gekennzeichnet, dass** die Eintrittsöffnung (14) und/oder die Austrittsöffnung radial zur Längsachse (9) des Stators (2) ausgerichtet ist (sind).

15. Vorrichtung nach einem oder mehreren der Ansprüche 6 bis 14, **dadurch gekennzeichnet, dass** die Eintrittsöffnung (14) und/oder die Austrittsöffnung in Richtung der Längsachse (9) des Stators (2) ausgerichtet ist (sind).

16. Vorrichtung nach einem oder mehreren der Ansprüche 6 bis 15, **dadurch gekennzeichnet, dass** im Bereich der Eintrittsöffnung (14) in den Stator (2) eine Zuleitung (13) für ein Gas oder eine Flüssigkeit mündet.

17. Vorrichtung nach einem oder mehreren der Ansprüche 6 bis 16, **dadurch gekennzeichnet, dass** zwischen den Strömungsbrechern (15) des Stators (2) und den Mitnehmern (16) des Rotors (4) ein Spalt in radialer Richtung vorgesehen ist, der an seiner engsten Stelle (17) im. Bereich von 0,02 bis 80 und an seiner weitesten Stelle (18) von 1 bis 90 jeweils in Prozent des Innendurchmessers (D) des Stators (2) liegt.

18. Verwendung einer Vorrichtung nach einem oder mehreren der Ansprüche 6 bis 17 in der Zellstoffindustrie, insbesondere zum Herstellen von Mehrphasengemischen hauptsächlich bestehend aus einer Suspension von Zellstoff, Wasser und Chemikalien in flüssigem, gasförmigem oder festem Aggregatzustand.

19. Verwendung nach Anspruch 18 in der Papierindustrie, insbesondere zum Herstellen eines Mehrphasengemisches aus Altpapier und Wasser.

## Claims

1. A process for continuous blending and/or fluidization of a suspension or a pulp
and/or for incorporation of gaseous and/or liquid media into a suspension or pulp, respectively, in particular into a suspension of a fibrous material with fluids, using a rotary mixer, wherein the suspension or pulp, respectively, is moved, in addition, from the inlet to the outlet of the rotary mixer along the length (19) or longitudinal axis thereof, wherein the suspension or pulp, respectively, is subjected to shear forces of varying sizes in the rotary mixer across the circumference of said rotary mixer, **characterized in that** the flow of the suspension or pulp, respectively, is broken on the stator (2) in the peripheral direction by flow breakers (15) extending essentially transversely to the peripheral direction, as a result of gaps (17, 18) between drivers (16) arranged on the rotor (4) and extending essentially transversely to the peripheral direction and the flow breakers (15), which gaps have varying sizes across the circumference.

2. A process according to claim 1, **characterized in that** a gaseous or liquid chemical such as, for example, ozone gas is admixed into a suspension of a fibrous material with fluids and that, by appropriately dimensioning the volume of the rotary mixer, in particular the length (19) thereof, the residence time of the suspension and hence the reaction time are determined such that a main reaction with the chemical will take place inside the rotary mixer.

3. A process according to claim 1 or 2, **characterized in that** a gaseous or liquid medium such as, for example, oxygen is admixed into a suspension of a fibrous material with fluids, wherein, by appropriately dimensioning the volume of the rotary mixer, in particular the length (19) thereof, the residence time of the suspension is determined such that a main reaction will take place outside of the rotary mixer.

4. A process according to claim 1, 2 or 3, **characterized in that** a gaseous or liquid medium such as, for example, a dye is admixed into a suspension of a fibrous material with fluids, with the medium being inert relative to the suspension.

5. A process according to claims 1 to 4, **characterized in that** a pulp suspension with a stock consistency of from 4 to 20%, in particular from 8 to 15%, is mixed with gaseous and/or liquid chemicals.

6. A device for blending a suspension or a pulp and/or for incorporation of gaseous and/or liquid media into a suspension or a pulp, in particular into a suspension of a fibrous material with fluids, designed as a rotary mixer comprising a stator (2) and a rotor (4) arranged on the stator so as to be rotatable around its axis (3), with the axis (3) of the rotor (4) being arranged so as to be offset relative to the axis (9) of the stator (2), as well as comprising an inlet and an outlet opening (11', 12') for the suspension or pulp, respectively, and with the inlet opening (11') being arranged at a distance from the outlet opening (12') in the direction of the axis of the stator (2) which is configured as a longitudinal axis (9), **characterized in that** flow breakers (15) extending essentially transversely to the peripheral direction are provided on the stator (2) and drivers (16) extending essentially transversely to the peripheral direction are provided on the rotor (4).

7. A device according to claim 6, **characterized in that** the longitudinal axis (3) of the rotor (4) is arranged in parallel to the longitudinal axis (9) of the stator (2).

8. A device according to claim 7, **characterized in that** an eccentricity (e) between the longitudinal axis (9) of the stator (2) and the longitudinal axis (3) of the rotor (4) lies in the range of from 1/200 to 1/2 of the inside diameter (D) of the drum (1) of the stator (2).

9. A device according to one or several of claims 6 to 8, **characterized in that** the ratio of the outside diameter (d) of the rotor (4) to the inside diameter (D) of the drum (1) of the stator (2) lies in the range of from 1:1.1 to 1:5.

10. A device according to one or several of claims 6 to 9, **characterized in that** the height (H) of the flow breakers (15) lies in the range of between 1/50 and 1/1.4 of the outside diameter (d) of the rotor (4).

11. A device according to one or several of claims 6 to 10, **characterized in that** the width (B) of the flow breakers (15) lies in the range of between 1/100 and 10/1 of their height (H).

12. A device according to one or several of claims 6 to 11, **characterized in that** the flow breakers (15) and/or the drivers (16) extend continuously across the length (19) of the rotary mixer from the inlet opening (14) to the outlet opening (15).

13. A device according to one or several of claims 6 to 12, **characterized in that** at least some flow breakers (15) and/or drivers (16) extend only over partial sections of the length (19) of the rotary mixer and are preferably arranged so as to be offset to each other in the peripheral direction.

14. A device according to one or several of claims 6 to 13, **characterized in that** the inlet opening (14) and/or the outlet opening is/are oriented radially to the longitudinal axis (9) of the stator (2).

15. A device according to one or several of claims 6 to 14, **characterized in that** the inlet opening (14) and/or the outlet opening is/are oriented in the direction of the longitudinal axis (9) of the stator (2).

16. A device according to one or several of claims 6 to 15, **characterized in that,** in the area of the inlet opening (14), a feeding pipe (13) for a gas or a liquid runs into the stator (2).

17. A device according to one or several of claims 6 to 16, **characterized in that** a gap is provided in a radial direction between the flow breakers (15) of the stator (2) and the drivers (16) of the rotor (4), which gap lies, at its narrowest spot (17), in the range of from 0.02 to 80 and, at its widest spot (18), in the range of from 1 to 90, indicated, in each case, in percent of the inside diameter (D) of the stator (2).

18. The use of a device according to one or several of claims 6 to 17 in the pulp industry, in particular for the production of multiphase mixtures primarily consisting of a suspension of pulp, water and chemicals in a liquid, gaseous or solid state of matter.

19. The use according to claim 18, in the paper industry, in particular for the production of a multiphase mixture of waste paper and water.

## Revendications

1. Procédé pour le mélangeage et/ou la fluidisation en continu d'une suspension ou d'une pulpe et/ou pour l'intégration par mélange de milieux gazeux et/ou liquides au moyen d'un mélangeur rotatif pour donner une suspension ou une pulpe, en particulier une suspension de matière fibreuse avec des fluides, dans lequel la suspension ou la pulpe est déplacée, de l'entrée jusqu'à la sortie du mélangeur rotatif, en supplément le long de sa longueur (19) ou de son axe longitudinal, dans lequel la suspension ou la pulpe dans le mélangeur rotatif est exposée à des forces de cisaillement d'intensités différentes sur la périphérie du mélangeur rotatif, **caractérisé en ce que** l'écoulement de la suspension ou de la pulpe en direction périphérique est interrompu au niveau du stator (2) au moyen d'éléments casse-écoulement (15) qui s'étendent essentiellement transversalement à la direction périphérique, en raison des intervalles (17, 18) de tailles différentes sur la périphérie entre des éléments d'entraînement (16) agencés sur le rotor et s'étendant essentiellement transversalement à la direction périphérique et les éléments casse-écoulement (15).

2. Procédé selon la revendication 1, **caractérisé en ce que**, dans une suspension d'une matière fibreuse avec des fluides, on ajoute par mélange un produit chimique gazeux ou liquide, comme par exemple de l'ozone gazeux et, grâce au dimensionnement du volume du mélangeur rotatif, en particulier de sa longueur (19), la durée de séjour de la suspension et ainsi le temps de réaction est déterminé(e) de telle manière qu'il se produit une réaction principale avec le produit chimique à l'intérieur du mélangeur rotatif.

3. Procédé selon la revendication 1 ou 2, **caractérisé en ce que,** dans une suspension d'une matière fibreuse avec des fluides, on ajoute par mélange un milieu gazeux ou liquide, comme par exemple de l'oxygène, et, grâce au dimensionnement du volume du mélangeur rotatif, en particulier de sa longueur (19), la durée de séjour de la suspension est déterminée de telle manière qu'il se produit une réaction principale à l'extérieur du mélangeur rotatif.

4. Procédé selon la revendication 1, 2 ou 3, **caractérisé en ce que,** dans une suspension d'une matière fibreuse avec des fluides, on ajoute par mélange un milieu gazeux ou liquide inerte vis-à-vis de la suspension, comme par exemple un colorant.

5. Procédé selon les revendications 1 à 4, **caractérisé en ce que** l'on mélange une suspension de cellulose avec une densité de 4 à 20 %, en particulier de 8 à 15 %, avec des produits chimiques gazeux et/ou liquides.

6. Appareil pour le mélangeage d'une suspension ou d'une pulpe et/ou pour l'introduction par mélange de milieux gazeux et/ou liquides dans une suspension ou une pulpe, en particulier dans une suspension d'une matière fibreuse avec des fluides, réalisé sous la forme d'un mélangeur rotatif comprenant un stator (2) et un rotor (4) monté en rotation sur le stator autour de son axe (3), l'axe (3) du rotor (4) étant agencé décalé par rapport à l'axe (9) du stator (2), et comportant une ouverture d'entrée (11') et une ouverture de sortie (12') pour la suspension ou la pulpe, et l'ouverture d'entrée (11') étant agencée à distance de l'ouverture de sortie (12') dans la direction de l'axe du stator (2), réalisé sous forme d'un axe longitudinal (9),
**caractérisé en ce que** des éléments casse-écoulement (15) s'étendant essentiellement transversalement à la direction périphérique sont prévus sur le stator (2), et des éléments d'entraînement (16) s'étendant essentiellement transversalement à la direction périphérique sont prévus sur le rotor (4).

7. Appareil selon la revendication 6, **caractérisé en ce que** l'axe longitudinal (3) du rotor (4) est agencé parallèlement à l'axe longitudinal (9) du stator (2).

8. Appareil selon la revendication 7, **caractérisé en ce qu'**une excentricité (e) entre l'axe longitudinal (9) du stator (2) et l'axe longitudinal (3) du rotor (4) est de l'ordre de 1/200 à 1/2 du diamètre intérieur (D) du tambour (1) du stator (2).

9. Appareil selon l'une ou plusieurs des revendications 6 à 8,
**caractérisé en ce que** le rapport du diamètre extérieur (d) du rotor (4) sur le diamètre intérieur (D) du tambour (1) du stator (2) est dans la plage de 1:1,1 à 1:5.

10. Appareil selon l'une ou plusieurs des revendications 6 à 9,
**caractérisé en ce que** la hauteur (H) des éléments casse-écoulement (15) est dans la plage entre 1/50 et 1/1,4 fois le diamètre extérieur (d) du rotor (4).

11. Appareil selon l'une ou plusieurs des revendications 6 à 10,
**caractérisé en ce que** la largeur (B) des éléments casse-écoulement (15) est dans la plage entre 1/100 et 10/1 fois leur hauteur (H).

12. Appareil selon l'une ou plusieurs des revendications 6 à 11,
**caractérisé en ce que** les éléments casse-écoulement (15) et/ou les éléments d'entraînement (16) s'étendent en continu sur la longueur (19) du mélangeur rotatif depuis l'ouverture d'entrée (14) jusqu'à l'ouverture de sortie (15).

13. Appareil selon l'une ou plusieurs des revendications 6 à 12,
**caractérisé en ce qu'**au moins quelques-uns des éléments casse-écoulement (15) et/ou des éléments d'entraînement (16) s'étendent seulement sur des zones partielles de la longueur (19) du mélangeur rotatif et sont de préférence agencés en décalage les uns par rapport aux autres en direction périphérique.

14. Appareil selon l'une ou plusieurs des revendications 6 à 13,
**caractérisé en ce que** l'ouverture d'entrée (14) et/ou l'ouverture de sortie est/sont orientée(s) radialement par rapport à l'axe longitudinal (9) du stator (2).

15. Appareil selon l'une ou plusieurs des revendications 6 à 14,
**caractérisé en ce que** l'ouverture d'entrée (14) et/ou l'ouverture de sortie est/sont orientée(s) en direction de l'axe longitudinal (9) du stator (2).

16. Appareil selon l'une ou plusieurs des revendications 6 à 15,
**caractérisé en ce qu'**une conduite d'amenée (13) pour un gaz ou pour un liquide débouche dans la zone de l'ouverture d'entrée (14) dans le stator (2).

17. Appareil selon l'une ou plusieurs des revendications 6 à 16,
**caractérisé en ce que,** entre les éléments casse-écoulement (15) du stator (2) et les éléments d'entraînement (16) du rotor (4) il est prévu un intervalle en direction radiale qui, à son emplacement le plus étroit (17) est situé dans la plage de 0,02 à 80 % du diamètre intérieur (D), et à son emplacement le plus large (18) dans la plage de 1 à 90 % du diamètre intérieur (D), du stator (2).

18. Utilisation d'un appareil selon l'une ou plusieurs des revendications 6 à 17 dans l'industrie de la cellulose, en particulier pour produire des mélanges à plusieurs phases constitués principalement d'une suspension de cellulose, d'eau et de produits chimiques, dans un état d'ensemble liquide, gazeux ou solide.

19. Utilisation selon la revendication 18 dans l'industrie du papier, en particulier pour produire un mélange à plusieurs phases de vieux papier et d'eau.
